# EUROPÄISCHE PATENTANMELDUNG

(11) **EP 0 777 999 A2**
(43) Veröffentlichungstag der Anmeldung: **11.06.1997**
(21) Anmeldenummer: 96118152.6
(22) Anmeldetag: 13.11.1996
(51) Int. Cl.: A47L 23/24

(54) **Fussabstreifer**

(30) Priorität: 01.12.1995 DE 29519069 U; 25.04.1996 DE 19616434
(71) Anmelder: Hecker, Karl Theodor, 51067 Köln (DE)
(72) Erfinder: Hecker, Karl Theodor, 51067 Köln (DE)
(74) Vertreter: Hennicke, Ernst Rüdiger

(57) **Zusammenfassung**

Der erfindungsgemäße Fußabstreifer weist an einem gemeinsamen Träger bzw. Halteteil (2) mehrere im Parallelabstand zueinander angeordnete Abstreifleisten mit Abstreifkanten auf, wobei zumindest ein Teil der Abstreifleisten mit einer zahn- und/oder nockenartig profilierten Abstreifkante (3', 3'') versehen ist, die über ihre Länge verteilt eine Reihe von zahn- und/oder nockenartigen Abstreifelementen aufweist, mit deren Hilfe auch der in den Profilrillen einer profilierten Schuhsohle sitzende Schmutz entfernt werden kann. Zweckmäßig ist mindestens eine Abstreifleiste (4) mit unprofiliert durchgehender Abstreifkante (4') vorgesehen, um den Schmutz an unprofilierten Schuhsohlen flächig abtragen zu können. Weiterhin kann der Fußabstreifer mindestens eine aus einer Bürstenleiste (21) bestehende Abstreifleiste aufweisen. Vorzugsweise ist der Fußabstreifer mit seinem Halteteil (2) und seinen Abstreifleisten als einstückiges Kunststoffteil ausgebildet.

## Beschreibung

Die Erfindung betrifft einen Fußabstreifer, der an einem Halteteil mehrere im Abstand zueinander angeordnete Abstreifleisten mit Abstreifkanten aufweist.

Fußabstreifer, mit welchen an der Schuhsohle anhaftender Schmutz, wie z.B. Gartenerde, Laub, Schneematsch usw., dadurch abgestreift werden kann, daß der Schuh mit seiner verschmutzten Sohle über eine Abstreifleiste gezogen wird, sind seit langem bekannt und gebräuchlich. Sie weisen regelmäßig nur eine einzige, aus einer Metallklinge bestehende Abstreifleiste auf, die an ihren beiden Enden mit einem Halteteil fest verbunden ist, das auf dem Boden festgelegt wird. Mit diesen Fußabstreifern läßt sich nur eine Grobreinigung der Schuhsohle von anhaftendem Schmutz erreichen. Vor allem bei profilierten Schuhsohlen von Arbeitsstiefeln oder sonstigen Gebrauchsschuhen ist es nicht möglich, in den Profilrillen festsitzenden Schmutz von der Schuhsohle zu entfernen. Auch sind die gebräuchlichen Fußabstreifer für die Reinigung anderer Teile, wie z.B. Garten- und Handwerksgeräte, nur wenig geeignet.

Für das Reinigen der Schuhsohlen sind seit langem auch Fußabstreifer in Gestalt von Abstreifmatten bekannt, die mit einer Vielzahl über die Mattenfläche verteilter paralleler Abstreifleisten versehen sind, die durch Schlitzung und Ausformungen von Blechen gebildet werden (DE-PS 59 360, DE-PS 220 142, DE-PS 255 596). Auch ist es bekannt, eine Abstreifmatte aus Kunststoffleisten herzustellen, die mit angeformten rippenartigen Abstreifkanten versehen sind (DE-GM 1 981 418). Die Kunststoffleisten werden herbei über Distanzhülsen in ihrem Parallelabstand zueinander fixiert und mittels durchgesteckter Haltestäbe aus Draht zu der Matte verbunden.

Aufgabe der Erfindung ist es vor allem, einen Schmutzabstreifer mit verbesserten Gebrauchseigenschaften zu schaffen, der bevorzugt als Fußabstreifer für die Schuhsohlenreinigung bestimmt ist, daneben aber auch gut für die Reinigung anderer Gegenstände, wie vor allem Gartengeräte und sonstige Arbeitsgeräte, verwendbar ist und mit dem sich anhaftender Schmutz besser und durchgreifender entfernen läßt. Dabei ist die Erfindung in ihrer bevorzugten Ausführung auf einen Fußabstreifer gerichtet, der sich preiswert herstellen läßt.

Die vorgenannte Aufgabe wird erfindungsgemäß dadurch gelöst, daß zumindest ein Teil der Abstreifleisten mit einer Zahn- und/oder nockenartig profilierten Abstreifkante versehen ist, die über ihre Länge verteilt eine Reihe von zahn- und/oder nockenartigen Erhebungen aufweist. Vorzugsweise ist dabei das erfindungsgemäße Gerät nicht als Bodenmatte ausgeführt, sondern als ein Anbaugerät, das sich an einer Wandfläche, z.B. einer Gebäude- bzw. Hauswand oder an einem sonstigen aufragenden Bauteil oder Träger, wie z.B. einem Stützpfosten od.dgl. anbauen läßt. Dabei ist die Anordnung vorzugsweise so getroffen, daß die Abstreifleisten entlang einer Schrägebene höhenversetzt im Parallelabstand zueinander am Halteteil des Fußabstreifers angeordnet sind.

In der vorgenannten bevorzugten Ausführung des Fußabstreifers als Anbaugerät genügt es im allgemeinen, wenn der Schmutzabstreifer etwa 4 bis 10, vorzugsweise 6 bis 9, im Parallelabstand zueinander angeordnete Abstreifleisten aufweist, die hierbei zweckmäßig in einem Abstand von 10 bis 30 mm, vorzugsweise etwa 20 mm, zueinander am Halteteil des Geräts angeordnet sind.

Nach einem weiteren wesentlichen Merkmal der Erfindung, dem selbstständige erfinderische Bedeutung zukommt, ist der erfindungsgemäße Fußabstreifer mit seinem Halteteil und auch den hieran angeordneten Abstreifleisten als einstückiges Kunststoffteil ausgebildet. Ein solches Kunststoffgerät läßt sich besonders preiswert im Spritzgußverfahren, auch mit der bekannten Zweikomponenten-Kunststofftechnik herstellen und erfordert keine Sonderfertigung der Abstreifleisten und deren anschließende Montage am Halteteil des Fußabstreifers. Hierbei können für das Halteteil und für die Kunststoffleisten die jeweils geeigneten Kunststoffe mit den erforderlichen Festigkeitseigenschaften gewählt werden. Der aus einem einstückigen Kunststoffmaterial bestehende Fußabstreifer kann bei ausreichender Bauteilfestigkeit ein vergleichsweise geringes Gewicht erhalten.

Nach obigem ist der erfindungsgemäße Fußabstreifer mit einer oder vorzugsweise mehreren Abstreifleisten versehen, deren aufragende Abstreifkante profiliert ist und entlang ihrer Längsrichtung eine Reihe von vorspringenden zahn- und/oder nockenartigen Erhebungen aufweist, die beim Abstreifvorgang auch in Rillen oder sonstige Vertiefungen, vor allem in die Rillen profilierter Schuhsohlen, eindringen können und somit den hier unter Umständen fest anhaftenden Schmutz zuverlässig abzutragen und zu entfernen vermögen, so daß sich eine wesentlich verbesserte Abstreifwirkung und folglich eine durchgreifende Reinigung von anhaftendem Schmutz ergibt. Auch für das Reinigen von Arbeitsgeräten, wie vor allem Gartengeräte, Handwerksgeräte u. dgl., z.B. Spaten, Rechen, Kehrbesen u.dgl., läßt sich der erfindungsgemäße Schmutzabstreifer mit guter Wirkung verwenden. In bevorzugter Ausführung weist der erfindungsgemäße Fußabstreifer eine Kombination von Abstreifleisten unterschiedlicher Gestaltung auf, insbesondere solcher mit geradliniger Abstreifkante (Klinge) und mit in vorgenannter Weise profilierter Abstreifkante. Dabei können die Abstreifleisten mit geradliniger, also nicht profilierter Abstreifkante, einzeln oder gruppenweise zwischen solchen mit profilierter Abstreifkante am Halteteil des Geräts angeordnet werden. Mit Hilfe der eine geradlinige Abstreifkante aufweisenden Abstreifleisten läßt sich der Schmutz an ebenen Flächen, insbesondere an unprofiliertern Schuhsohlen abstreifen, während die Abstreifleisten mit profilierter Abstreifkante in erster Linie der Entfernung des Schmutzes aus Profilrillen oder sonstigen Vertiefungen der Schuhsohlen dient. Vorteilhaft ist vor allem auch eine Ausführung, bei der die profilierte Abstreifkante der betreffenden Abstreifleiste oder Abstreifleisten über ihre Kantenlänge hinweg zahn- und/oder nockenartiger Abstreifelemente mit unterschiedlichen Profilierungen und/oder Abmessungen aufweist. Dabei können an der bzw. den profilierten Abstreifleisten in den Zwischenräumen zwischen etwa zahnartig geformten Abstreifelementen nockenartige Abstreifelemente vorgesehen werden, die zweckmäßig an ihrer Oberseite konvex gerundet sind. Auch ist eine Anordnung vorteilhaft, bei der die Abstreifleisten so am gemeinsamen Halteteil des Fußabstreifers angeordnet sind, daß die Abstreifelemente an der einen Abstreifleiste gegenüber denjenigen der anderen Abstreifleisten in Längsrichtung der Abstreifkanten gegeneinander versetzt sind. Damit wird sichergestellt, daß auch bei unterschiedlichen Profilierungen der Schuhsohlen jeweils einige Abstreifelemente in die Rillen oder Profilvertiefungen derselben sicher eintreten und hier den Schmutz entfernen können.

Wie erwähnt, wird bei dem als Anbau- bzw. Wandanschlußgerät ausgebildeten erfindungsgemäßen Fußabstreifer die Schmutzabstreifung dadurch noch verbessert, daß die parallelen Abstreifleisten entlang einer Schrägebene höhenversetzt zueinander angeordnet werden. Der Fußabstreifer kann hierbei in einem für seinen Gebrauch zweckmäßigen Höhenabstand zum Bodenniveau angeordnet werden, so daß der abgestreifte Schmutz nach unten auf den Boden fällt und hier leicht und mühelos entfernt werden kann. Der abgestreifte Schmutz kann aber auch mit Hilfe eines unter dem montierten Fußabstreifer angeordneten Auffangbehälters aufgefangen werden, wobei am Halteteil des Fußabstreifers auch eine Aufnahme oder Halterung für ein Schmutzauffangbehältnis vorgesehen werden kann. Für die Ableitung des abgestreiften Schmutzes finden sich zwischen den parallel zueinander angeordneten Abstreifleisten ausreichend groß bemessene Schmutzdurchtrittsöffnungen.

Nach einem weiteren vorteilhaften Gestaltungsmerkmal der Erfindung besteht das Halteteil des Fußabstreifers aus zwei von dessen Anschlußseite zum freien Ende hin etwa V-förmig gegeneinander konvergierenden Schenkeln, die am freien Ende und/oder im Zwischenbereich zwischen diesem und der Anschlußseite des Fußabstreifers durch einen oder mehrere vertikale Zwischenstege verbunden sein können, wobei an dem zum freien Ende hin geneigten oberen Schenkel die Abstreifleisten in der Höhe gestaffelt angeordnet sind und dabei eine dem Schmutzdurchtritt dienende Innenöffnung dieses Schenkels stegartig übergreifen. Eine solche Gestaltungsweise des Fußabstreifers ermöglicht eine einfache und für den Abstreifvorgang ergonomisch günstige Geräteausführung, vor allem dann, wenn der Schmutzabstreifer als Wandanschlußgerät bzw. als an einem aufragenden Trageteil seitlich anschließbares Anbaugerät ausgeführt wird. Hierbei bildet der obere Schenkel den die Abstreifleisten tragende Werkzeugschenkel, während der untere Schenkel des Halteteils einen Stützschenkel bildet, der auch von zwei oder mehr Einzelschenkeln gebildet sein kann, die sich von der Anschlußseite des Geräts zu dessen freier Stirnseite hin erstrecken und hier mit dem oberen Werkzeugschenkel verbunden sind. Mit dieser Bauweise läßt sich eine ausreichende Festigkeit und Formsteifigkeit des Fußabstreifers in seiner bevorzugten Ausführung als Kunststoffteil erreichen. Der obere Schenkel kann, in Draufsicht, etwa rahmenförmig ausgebildet sein, wobei die Abstreifleisten die Innenöffnung des Schenkels übergreifen und in ihren Endbereichen mit den äußeren Rahmenteilen dieses Schenkels verbunden sind. Auch der den Stützschenkel bildende Unterschenkel des Halteteils kann etwa rahmenförmig mit Innenöffnung für den Durchtritt des abgestreiften Schmutzes ausgeführt sein oder, wie erwähnt, aus mehreren im Seitenabstand zueinander angeordneten Einzelschenkeln bestehen. Es ist auch möglich, den unteren Stützschenkel als Träger von Abstreifleisten auszubilden, so daß sich ein doppelseitig verwendbarer Fußabstreifer ergibt, der sich in seiner bevorzugten Ausführung als Anbau- bzw. Wandanschlußgerät in den beiden 180°-Wendelagen verwenden läßt. Bei Verschleiß und/oder Beschädigung der Abstreifleisten an dem einen Schenkel kann in diesem Fall der Fußabstreifer gewendet werden, so daß sein ebenfalls mit Abstreifleisten bestückter Stützschenkel nunmehr an der Oberseite liegt und für die Schmutzabstreifung verwendet werden kann. Im übrigen empfiehlt es sich, die Schenkel des Halteteils an ihren Anschlußenden mit nach außen gerichteten Ansätzen, Flanschen, Randleisten od.dgl. für den Wandanschluß oder den Anschluß an einem sonstigen aufragenden Trageteil zu versehen. Der Anschluß des erfindungsgemäßen Fußabstreifers läßt sich mit Hilfe weniger Schrauben oder sonstiger Anschlußmittel einfach und rasch bewerkstelligen.

Nach einem weiteren Merkmal der Erfindung ist mindestens eine Abstreifleiste des Fußabstreifers als Bürstenleiste ausgebildet, die somit mit flexiblen Kunststoffborsten bestückt ist, die sich bei der bevorzugten einteiligen Herstellung des Fußabstreifers aus Kunststoff im Spritzgußverfahren anformen lassen. Dabei läßt sich die Anordnung mit Vorteil so treffen, daß die Bürstenleiste(n) zwischen Abstreifleisten mit geradliniger und/oder zahn- und/oder nockenartiger Abstreifkante angeordnet ist bzw. sind. Mit der Anordnung einer oder mehrerer Bürstenleisten am Fußabstreifer läßt sich eine besonders durchgreifende Reinigung der Schuhsohlen erzielen. Weiterhin empfiehlt es sich, an der der Anschlußseite des Fußabstreifers gegenüberliegenden freien Stirnseite des Gerätes bzw. seines Halteteils eine Abstreifleiste, vorzugsweise mit unprofilierter durchgehender Abstreifkante, vorzusehen, mit der auch der Schmutz zuverlässig abgetragen werden kann, der sich an der Unterseite des Schuhs zwischen dessen Sohle und Absatz befindet. Diese stirnseitige Abstreifleiste wird zweckmäßig unter einem Schrägwinkel nach oben angeordnet und kann eine nach außen etwa konvex gekrümmte Abstreifkante aufweisen.

Nach einem weiteren wesentlichen Ausgestaltungsmerkmal der Erfindung weist das Halteteil des Fußabstreifers an der Außenkontur mindestens eine Seitenbürstenleiste auf, mit der es möglich ist, am Schuh seitlich anhaftenden Schmutz zu entfernen. Hierbei wird die Anordnung zweckmäßig so getroffen, daß der die Abstreifleisten aufweisende obere Schenkel des Halteteils an seinen beiden Seitenrändern jeweils eine Seitenbürstenleiste aufweist. Die Seitenkontur des Halteteils bzw. seines oberen Schenkels kann nach außen konvex bogenförmig ausgeführt sein und jeweils eine entsprechend bogenförmige Seitenbürstenleiste aufweisen, die sich bei der Ausführung des erfindungsgemäßen Fußabstreifers als einstückiges Kunststoffteil ebenfalls in einem Arbeitsgang am Halteteil anformen läßt. Die beiden Seitenbürstenleisten können so angeordnet werden, daß sie sich jeweils von der Anschlußseite des Geräts zu dem freien Ende des Halteteils hin erstrecken, zweckmäßig bis an oder in Nähe der am freien Ende befindlichen Abstreifleiste.

Weitere vorteilhafte Gestaltungsmerkmale der Erfindung ergeben sich aus den einzelnen Ansprüchen und der nachfolgenden Beschreibung der in der Zeichnung gezeigten Ausführungsbeispiele. In der Zeichnung zeigen:
- Fig. 1: einen erfindungsgemäßgen Fußabstreifer in Seitenansicht und im Anschlußzustand an einer Wand;
- Fig. 2: den Fußabstreifer nach Fig. 1 in einer Ansicht in Richtung des Pfeiles II der Fig. 1;
- Fig. 3: eine zweite Ausführungsform eines erfindungsgemäßen Fußabstreifers in einer perspektivischen Ansicht in Richtung auf die Wand oder ein sonstiges Trageteil, an der der Fußabstreifer im Abstand über dem Bodenniveau angeschlossen ist;
- Fig. 4: den Fußabstreifer nach Fig. 3 in einer Seitenansicht;
- Fig. 5 u. 6: jeweils in starker Vergrößerung und in einem Ausschnitt eine einzelne Abstreifleiste zur Verwendung bei einem Fußabstreifer nach den Fig. 1 bis 4.

Der in den Fig. 1 und 2 dargestellte Schmutz- bzw. Fußabstreifer besteht aus einem an einer Wand 1 anschließbaren Halteteil 2, welches den Träger für eine Gruppe von Abstreifleisten 3 und 4 bildet. Das Halteteil 2 besteht dabei aus zwei von der Wandanschlußseite zum freien Ende hin etwa V-förmig gegeneinander konvergierenden Schenkeln 5 und 6, von denen der obere, zum freien Ende 7 hin schräg abfallende Schenkel 5 den Werkzeugträger für die Abstreifleisten 3 und 4 bildet, die somit entlang einer Schrägebene höhenversetzt im Parallelabstand zueinander an diesem Schenkel 5 angeordnet sind, vorzugsweise in einem Abstand von etwa 10 bis 30 mm, zweckmäßig 20 mm. Der vom Wandanschluß zum freien Ende 7 hin schräg ansteigende untere Schenkel 6 bildet einen Stützschenkel für den oberen Schenkel 5, mit dem er im Scheitelbereich 7 verbunden ist. In Nähe der Scheitelverbindung 7 sind die beiden Schenkel 5 und 6 durch einen oder mehrere vertikale Zwischenstege 8 verbunden und gegeneinander abgestützt, so daß das Halteteil 2 im Anschlußzustand an der Wand 1 eine für die Schmutzabstreifung ausreichende Formsteifigkeit aufweist. Die Zwischenräume zwischen den in der Höhe gestaffelt angeordneten Abstreifleisten 3 und 4 weisen Schmutzdurchtrittsöffnungen auf, durch die der abgestreifte Schmutz nach unten abgeleitet wird. Zu diesem Zweck ist der obere plattenförmige Schenkel 5, wie in Fig. 2 gezeigt, etwa rahmenförmig ausgebildet, wobei die Abstreifleisten 3 und 4 die Innenöffnung 9 des Schenkels übergreifen und in ihren beiden Endbereichen jeweils mit den äußeren, zueinander parallelen Rahmenteilen 10 verbunden sind. Der den Stützschenkel bildende untere Schenkel 6 ist zweckmäßig in gleicher Weise etwa rahmenförmig mit Innenöffnung ausgeführt, so daß der abgestreifte Schmutz, der durch die Innenöffnung 9 des oberen Schenkels 5 gelangt, durch die Innenöffnung des unteren Schenkels 6 auf den Boden unterhalb des Schmutzabstreifers fällt und hier entfernt werden kann. Es besteht aber auch die Möglichkeit, diesen Schmutz mit Hilfe eines Auffangbehälters aufzufangen, der unterhalb des Schmutzabstreifers auf den Boden gestellt werden kann oder aber am unteren Schenkel 6 lösbar angehängt sein kann.

Die beiden Schenkel 5 und 6 des Halteteils 2 weisen an ihren Anschlußenden nach außen gerichtete Ansätze, Flansche, Randleisten od.dgl. 11 und 12 auf, an denen der Schmutz- bzw. Fußabstreifer an der vertikalen Wand 1 angeschlossen werden kann, vorzugsweise durch Verschraubung. Im gezeigten Ausführungsbeispiel weist die Randleiste 11 des Schenkels 5 zwei im Horizontalabstand zueinander in Nähe der Außenseiten dieses Schenkels angeordnete Löcher 13 für die Verschraubung auf, während an der Randleiste 12 des unteren Schenkels 6 in dessen mittleren Bereich ein einziges Durchsteckloch 14 für eine Schraube vorgesehen ist, das, wie in Fig. 2 gezeigt, vorzugsweise als horizontales Langloch ausgeführt ist. Wie Fig. 1 zeigt, ist der obere Schenkel 5 des Halteteils 2 geknickt ausgeführt, wobei die oberste Abstreifleiste 3 im Bereich der Knickstelle und im Seitenabstand zur Wand 1 angeordnet ist. Der Schenkelabschnitt 5' zwischen der Knickstelle und dem Wandanschluß bzw. der Anschlußleiste 11 ist etwa horizontalverlaufend ausgeführt.

Der gesamte Fußabstreifer mit Halteteil 2 und Abstreifleisten 3 und 4 ist vorzugsweise als einstückiges Kunststoffteil aus einem hochfesten und witterungsbeständigen Kunststoffmaterial ausgeführt, obwohl er auch aus anderen Werkstoffen oder Werkstoffkombinationen hergestellt werden könnte, z.B. aus Metall oder aber Metall-Abstreifleisten, die mit einem z.B. aus Kunststoff bestehenden Halteteil 2 verbunden sind.

Im gezeigten Ausführungsbeispiel weist der Schmutzabstreifer an seinem oberen Schenkel 5 acht Abstreifleisten 3 und 4 auf, wobei in der Rundung zum Übergang in den Scheitelbereich 7 eine Lochleiste mit Schmutzdurchtrittsöffnungen 15 angeordnet ist. Vier der acht Abstreifleisten, nämlich die Abstreifleisten 4 weisen jeweils eine über ihre Länge geradlinig durchgehende unprofilierte Abstreifkante 4' auf. Diese geradlinigen Abstreifkanten 4' überragen die Oberseite des geneigten Schenkels 5 und sind als geradlinige Schneiden ausgeführt, die an ihrer Spitze zweckmäßig leicht gerundet sind. Die anderen Abstreifleisten 3, die teilweise zwischen den Abstreifleisten 4 liegen, weisen jeweils eine profilierte, mit zahn- bzw. nockenartigen Erhebungen versehene Abstreifkante auf. Diese wird an jeder Abstreifleiste 3 gebildet von nach oben über die Oberseite des Schenkels 5 aufragenden schmalen zahnförmigen Abstreifelementen 3', die zweckmäßig ebenfalls an ihren oberen Spitzen leicht gerundet sind, und dazwischen liegenden nockenartigen Erhebungen 3'', die, wie Fig. 2 zeigt, an ihrer Oberseite konvex gerundet sind und deren Abmessung in Längsrichtung der Abstreifleiste gesehen, größer ist als die Fußabmessung der zahnförmigen Abstreifelemente 3'. Die Abstreifleisten 3 weisen demgemäß in ihrer Längsrichtung in wechselnder Folge zahnförmige Abstreifelemente 3' und nockenartige Abstreifelemente 3'' auf.

Aus Fig. 2 ist außerdem erkennbar, daß die Abstreifleisten 3 so ausgebildet sind, daß ihre Abstreifelemente 3' und 3'' in Längsrichtung zueinander versetzt sind. Dies besagt, daß die zahnförmigen Abstreifelemente 3' sich an der einen Abstreifleiste 3, z.B. der von oben gesehen zweiten Abstreifleiste 3 an einer Stelle befinden, an der die darüber und die darunter angeordnete Abstreifleiste 3 ihre gerundeten nockenartigen Abstreifelemente 3'' aufweist.

Wird ein verschmutzter Schuh mit seiner flachen, unprofilierten Schuhsohle in Längsrichtung über die Reihe der Abstreifelemente 3 und 4 gezogen, so wird die anhaftende Verschmutzung in erster Linie von den eine unprofilierte, geradlinig durchlaufende Abstreifkante 4' aufweisenden Abstreifleisten 4 gelöst, wobei aber die Abstreifelemente 3' und 3'' der anderen Abstreifleisten 3 das Ablösen des Schmutzes von der flachen Schuhsohle unterstützen. Wird dagegen ein verschmutzter Schuh mit profilierter Schuhsohle über die Reihe der Abstreifleisten 3 und 4 hinweggeführt, so ist mit der Gestaltung der profilierten Abstreifleisten 3 sichergestellt, daß unabhängig von der Art der jeweiligen Profilierung der Schuhsohle zumindest einige Abstreifelemente 3' bzw. 3'' in die Profilrillen bzw. Profilvertiefungen der Schuhsohle eindringen und den hier fest haftenden Schmutz lösen und herausführen. Demzufolge lassen sich mit dem beschriebenen Fußabstreifer Schuhe mit ebener oder profilierter Schuhsohle in gleicher Weise gründlich von anhaftendem Schmutz reinigen. Der von der Schuhsohle abgestreifte Schmutz fällt durch die Innenöffnungen 9 der beiden Schenkel 5 und 6 auf den Boden oder in einen Auffangbehälter, wie dies oben angegeben ist. Es ist außerdem erkennbar, daß das beschriebene Gerät auch für das Reinigen anderer Gegenstände, wie vor allem verschmutzter Gartengeräte oder sonstiger verschmutzter Werkzeuge u.dgl. verwendbar ist, indem in gleicher Weise das verschmutzte Teil mit der Schmutzfläche über die Reihe der Schmutzabstreifleisten hinweggeführt wird. An den vorderen Stegteilen 8 kann eine Halterung vorgesehen sein, an der sich ein zusätzliches Reinigungswerkzeug, z.B. eine Bürste od.dgl., lösbar halten läßt, mit dessen Hilfe z.B. Verschmutzungen am Schuhschaft oder an sonstigen Teilen entfernen lassen. Im gezeigten Ausführungsbeispiel weisen die vertikalen Zwischenstege 8 oder einer derselben eine Halterung in Gestalt von Löchern 16 auf, an denen sich das genannte Reinigungsgerät bzw. die Bürstvorrichtung anschließen läßt, z.B. durch Klemmeinstecken in die Löcher 16. Die Bürstvorrichtung od.dgl. kann in diesem Fall so in ihrer Halterung angeordnet sein, daß sie bei Nichtgebrauch zwischen den Schenkeln 5 und 6 des Schmutzabstreifers verdeckt liegt.

Das vorstehend beschriebene Gerät weist, wie Fig. 2 zeigt, eine Höhe zwischen den Anschlußleisten 11 und 12 der Schenkel 5 und 6 auf, die deutlich größer ist als seine Breite, d.h. die Breite seiner Schenkel 5 und 6, während seine Tiefe, d.h. seine Abmessung zwischen der Scheitelstelle 7 und seiner Wandanschlußseite größer ist als seine Breite und Höhe. Beispielsweise beträgt die Tiefe des Schmutzabstreifers 18 bis 25 cm, seine Höhe 14 bis 17 cm und seine Breite 12 bis 14 cm. Der Schmutz- bzw. Fußabstreifer läßt sich z.B. in jedem Eingangsbereich eines Gebäudes problemlos an einer Wand anbringen, so daß vor Betreten des Gebäudes eine durchgreifende Reinigung der verschmutzten Schuhe möglich ist.

Insbesondere dann, wenn der beschriebene Schmutz- bzw. Fußabstreifer als Wandanschlußgerät ausgeführt ist, können auch an dem unteren Schenkel 6 Abstreifleisten 3 und 4 angeordnet werden. Sind die Abstreifleisten am oberen Schenkel 5 beschädigt oder verschlissen, so kann der Schmutzabstreifer nach Lösen von der Wand 1 um 180° gedreht und wieder an der Wand 1 befestigt werden, so daß nunmehr die am jetzt oben liegenden Schenkel 6 befindlichen Abstreifleisten für die Schmutzabstreifung genutzt werden können.

Es versteht sich, daß der vorstehend beschriebene Schmutz- bzw. Fußabstreifer in verschiedener Hinsicht geändert werden kann, ohne den Rahmen der Erfindung zu verlassen. Beispielsweise kann die Anzahl der Abstreifleisten 3, 4 und/oder ihr Abstand zueinander geändert werden. Auch besteht die Möglichkeit, die Schenkel 5 und 6 zusätzlich im Bereich ihres Wandanschlusses durch einen oder mehrere Zwischenstege 8 zu verbinden, die bei einstückiger Herstellung des Schmutzabstreifers aus Kunststoff problemlos angeformt werden können. Auch die Gruppierung der Abstreifleisten 3 und 4 am Halteteil 2 des Schmutzabstreifers kann abweichend von dem gezeigten Ausführungsbeispiel vorgesehen werden. Beispielsweise können sämtliche Abstreifleisten 4 mit unprofilierter, längs durchgehender Abstreifkante 4' im vorderen Bereich des Halteteils 2 angeordnet werden, wobei die anderen Abstreifleisten 3 zwischen dieser Gruppe der Abstreifleisten 4 und dem wandseitigen Ende des Halteteils am Schenkel 5 angeordnet sind. Die höhenversetzte Anordnung der Abstreifleisten 3 und 4 an dem geneigten Schenkel 5 erleichtert die Schmutzabstreifung vor allem bei Wandanschluß und bei Verwendung als Fußabstreifer.

In den Fig. 3 bis 6 ist eine bevorzugte Ausführungsform eines erfindungsgemäßen Fußabstreifers gezeigt, der auch hier als Wandanschlußgerät oder als Anbaugerät an einem anderen, über den Boden aufragenden Halteteil, z.B. einem mit dem Fuß im Boden verankerten Pfosten od.dgl., ausgeführt ist. Auch dieses Gerät wird vorzugweise insgesamt als einstückiges Kunststoffteil hergestellt, vorzugsweise im Spritzgußverfahren, wobei auch hier sämtliche der Schmutzentfernung dienende Reinigungsteile aus Kunststoff angeformt werden. Wie die Fig. 3 und 4 zeigen, weist der Fußabstreifer an seiner Anschlußseite eine über den zum freien Ende hin geneigten oberen Schenkel 5 aufragende Anschlußleiste 11 auf, die mit Löchern für die Schraubenbefestigung 13 an der Wand 1 oder einem sonstigen aufragenden Halteteil versehen ist. Mit der Anschlußleiste 13 einstückig verbunden ist ein nach unten gerichteter etwa halbkreisförmiger Plattenansatz 17, der mit der Anschlußleiste 13 in einer gemeinsamen Ebene liegt und sich im Anbauzustand des Fußabstreifes ebenfalls an der Wand 1 od.dgl. anliegend abstützt, wobei in der Mitte dieses Plattenansatzes eine randoffene Ausnehmung 18 für eine weitere Befestigungsschraube 19 angeordnet ist. Der untere Stützschenkel des Fußabstreifers besteht hier aus zwei Einzelschenkeln 20, die im Seitenabstand zueinander beiderseits der unteren Verschraubung 18, 19 zwischen dem bogenförmigen Plattenansatz 17 und dem freien Stirnende des oberen Schenkels 5 angeordnet sind, wodurch sich eine ausreichend große Formsteifigkeit und Festigkeit des Geräts ergibt. Wie vor allem Fig. 4 zeigt, weist der Fußabstreifer in dem gezeigten Ausführungsbeispiel sieben im Parallelabstand zueinander und entsprechend der Neigung des oberen plattenförmigen Schenkels 5 gestaffelt angeordnete Abstreifleisten auf, die ebenfalls einstückig an dem Kunststoffteil angeformt sind. Dabei sind zwei Abstreifleisten 4 mit über ihre Länge durchgehender oberer Abstreifkante 4' vorgesehen, die von etwa U-förmigen, nach unten offenen Ausformungen gebildet sind, wie dies Fig. 4 zeigt. Zwischen diesen im oberen und unteren Bereich angeordneten Abstreifleisten 4 sind am Fußabstreifer zwei profilierte Abstreifleisten 3 angeordnet, die ebenfalls aus etwa U-förmig geformten Hohlrippen bestehen und die über ihre Länge verteilt in wechselnder Folge mit zahnförmigen Abstreifelementen 3' und dazwischenliegenden nockenartigen Erhebungen 3'' versehen sind, wie dies in einem Ausschnitt in Fig. 5 für eine einzige Abstreifleiste 3 gezeigt ist. Der Fußabstreifer nach den Fig. 3 und 4 weist außerdem zwei weitere Abstreifleisten auf, die jeweils von einer Bürstenleiste 21 gebildet sind. Im gezeigten Ausführungsbeispiel sind die Bürstenleisten 21 beiderseits einer Abstreifleiste 3 angeordnet. Sie weisen auf dem die Innenöffnung 9 des oberen Schenkels 5 überdeckenden Längenbereich flexible Borsten 22 aus Kunststoffmaterial auf, die über die Ebene der Abstreifkanten 4' und der zahnförmigen Abstreifelemente 3' vorspringen. Die flexiblen Borsten 22 sind ebenfalls an zur Unterseite offenen, etwa U-förmigen Ausformungen der Abstreifleisten 21 einstückig angeformt.

Die in der Leistenreihe unten liegende, am freien äußeren Stirnende des geneigten Schenkels 5 angeordnete Abstreifleiste 4 ist, wie Fig. 4 zeigt, unter einem von den oberen Abstreifleisten 4 abweichenden Schrägwinkel nach oben geneigt so angeordnet, daß sie mit ihrer über die Länge durchgehenden Abstreifkante 4' über die gemeinsame Ebene der anderen Abstreifleisten 3 und 4 und über die Ebene des Schenkels 5 vorspringt. Diese Abstreifleiste 4 ist vor allem dazu nutzbar, um Schmutz, der sich in der Einziehung zwischen der Schuhsohle und dem Absatz eines Schuhs festgesetzt hat, zu lösen und zu entfernen, wenn der Schuh über diese Abstreifleiste hinweggeführt wird. Wie Fig. 3 zeigt, weist diese unterste Abstreifleiste 4 eine Abstreifkante 4' auf, die nach außen konvex bogenförmig verläuft und die über die bogenförmige Umfangskontur des Schenkels 5 in den Bereichen zwischen dieser Abstreifleiste und der Anschlußleiste 13 nach außen vorspringt.

Wie Fig. 3 zeigt, weist der Schenkel 5 eine kreisbogenförmige Umfangskontur auf. An den beiden bogenförmigen Seitenrändern des Schenkels 5 ist jeweils eine Seitenbürstenleiste 23 angeordnet, die sich etwa von der Anschlußleiste 11 bis zu dem betreffenden Ende der untersten Abstreifleiste 4 erstreckt und deren flexible Borsten 24 auf diesen Abschnitten über die Umfangskontur des Schenkels 5 vorspringen. Auch diese Seitenbürstenleisten 23 mit den Borsten 24 sind zweckmäßig an dem Kunststoff-Fußabstreifer bzw. dessen Halteteil 2 einstückig angeformt. Die Seitenborstenleisten 23 können dazu genutzt werden, um an der Außenseite des Schuhs anhaftenden Schmutz zu lösen und zu entfernen, indem der am Fuß sitzende Schuh mit seiner Außenseite über die betreffende Seitenborstenleiste 23 hinweggeführt wird.

In Fig. 6 ist in einer Teilansicht für eine einzige Abstreif- bzw. Bürstenleiste 21 deren Bestückung mit den flexiblen Borsten 22 gezeigt.

Es versteht sich, daß die vorstehend beschriebenen Bürstenleisten 21 auch bei der Ausführungsform des Fußabstreifers nach den Fig. 1 und 2 vorgesehen werden können, und daß die Anzahl der am Fußabstreifer angeordneten Bürstenleisten 21, ebenso wie die Anzahl der weiteren Abstreifleisten 3 und 4 und deren Anordnung am Fußabstreifer für beide beschriebenen Ausführungsbeispiele unterschiedlich sein kann. Unter Umständen kann auch auf die Anordnung der profilierten Abstreifleisten 3 verzichtet werden, wenn die Bürstenleisten 21 bei entsprechender flexibler Formsteifigkeit der Borsten 22 die Funktion der profilierten Abstreifleisten 3 übernehmen können.

Wie erwähnt, kann der am Fußabstreifer abgestreifte Schmutz durch die Öffnungen zwischen den parallelen Abstreifleisten nach unten auf den Boden fallen und hier entfernt werden. Es besteht aber auch die Möglichkeit, einen besonderen Schmutzauffangbehälter zum Auffangen des Schmutzes vorzusehen. Hierbei kann der Fußabstreifer mit einer Aufnahme oder eine Halterung für diesen Schmutzauffangbehälter versehen sein. Bei beiden beschriebenen Ausführungsbeispielen ist das Halteteil 2 zu seinen beiden gegenüberliegenden Seiten hin offen. Dies führt ebenfalls zu einer Gewichtsverminderung, ohne daß die Stabilität des Fußreinigers in Frage gestellt wird. Wie erwähnt, kann der erfindungsgemäße Fußreiniger nicht nur an einer Wand 1 seitlich angeschlossen werden, sondern auch an jedem anderen, über das Bodenniveau aufragenden Bau- oder Trageteil, z.B. an einem Pfahl, Pfosten od.dgl., der mit seinem Fuß im Boden verankert ist. Dabei kann das Trageteil bzw. der Pfahl oder Pfosten am Fuß auch eine Eintreibspitze aufweisen, mit der er z.B. im Garten in den Boden eingetrieben werden kann. Die beschriebene Gestaltung der Kunststoff-Abstreifleisten mit den U-förmigen Ausformungen führt zu einer ausreichenden Stabilität und Steifigkeit der Abstreifleisten. Insbesondere bei Verwendung des Fußabstreifers im Haus-Außenbereich oder im Garten kann dieser auch mit einer elektrischen Innenbeleuchtung versehen sein.

## Patentansprüche

1. Fußabstreifer, der an einem Halteteil mehrere im Abstand zueinander angeordnete Abstreifleisten mit Abstreifkanten aufweist, **dadurch gekennzeichnet, daß** zumindest ein Teil der Abstreifleisten (3, 4, 21) mit einer zahn- und/oder nockenartig profilierten Abstreifkante versehen ist, die über ihre Länge verteilt eine Reihe von zahn- und/oder nockenartigen Abstreifelementen (3', 3'') aufweist.

2. Fußabstreifer nach Anspruch 1, **dadurch gekennzeichnet, daß** die Abstreifleisten (3, 4, 21) entlang einer Schrägebene höhenversetzt im Parallelabstand zueinander angeordnet sind.

3. Fußabstreifer nach Anspruch 1 oder 2, **dadurch gekennzeichnet, daß** er an einer Wand (1) oder einem aufragenden Halteteil, wie z.B. einem Pfahl, Pfosten od.dgl., angeschlossen bzw. anschließbar ist.

4. Fußabstreifer nach einem der Ansprüche 1 bis 3, **dadurch gekennzeichnet, daß** er mit seinem Halteteil (2) und den Abstreifleisten (3, 4, 21) aus einem einstückigen Kunststoffteil besteht.

5. Fußabstreifer nach einem der Ansprüche 1 bis 4, **dadurch gekennzeichnet, daß** er mindestens vier bis zehn, vorzugsweise sechs bis acht, Abstreifleisten (3, 4, 21) aufweist, die im gegenseitigen Abstand von etwa 10-30 mm, vorzugsweise etwa 20 mm, angeordnet sind.

6. Fußabstreifer nach einem der Ansprüche 1 bis 5, **dadurch gekennzeichnet, daß** er eine Kombination von Abstreifleisten (4) mit geradliniger Abstreifkante (4') und solchen mit zahn- und/oder nockenartig profilierten Abstreifkanten (3', 3'') aufweist.

7. Fußabstreifer nach einem der Ansprüche 1 bis 6, **dadurch gekennzeichnet, daß** die profilierte Schneidkante über ihre Länge hinweg zahn- und/oder nockenartige Abstreifelemente (3', 3'') mit unterschiedlichen Profilierungen und/oder Abmessungen aufweist.

8. Fußabstreifer nach Anspruch 7, **dadurch gekennzeichnet, daß** an der bzw. den Abstreifleisten (3) in den Zwischenräumen zwischen etwa zahnförmig geformten Abstreifelementen (3') an der Oberseite konvex gerundete nockenartige Abstreifelemente (3'') angeordnet sind.

9. Fußabstreifer nach Anspruch 7 oder 8, **dadurch gekennzeichnet, daß** die Abstreifleisten (3) so angeordnet sind, daß die Abstreifelemente (3', 3'') an der einen Abstreifleiste (3) gegenüber denjenigen der anderen Abstreifleiste (3) in Längsrichtung der Abstreifkanten gegeneinander versetzt sind.

10. Fußabstreifer nach einem der Ansprüche 1 bis 9, **dadurch gekennzeichnet, daß** eine oder mehrere Abstreifleisten als Bürstenleiste (21) ausgebildet ist bzw. sind.

11. Fußabstreifer nach Anspruch 10, **dadurch gekennzeichnet, daß** die Bürstenleiste(n) (21) zwischen Abstreifleisten (3, 4) mit geradliniger und/oder profilierter Abstreifkante (3', 3'') angeordnet ist bzw. sind.

12. Fußabstreifer nach einem der Ansprüche 1 bis 11, **dadurch gekennzeichnet, daß** die seiner Anschlußseite gegenüberliegende, an der freien Stirnseite des Halteteils (2) angeordnete Abstreifleiste (4) eine unter einem Schrägwinkel nach oben gerichtete, vorzugsweise im Umriß konvex bogenförmige Abstreifkante (4') aufweist.

13. Fußabstreifer nach einem der Ansprüche 1 bis 12, **dadurch gekennzeichnet, daß** die Zwischenräume zwischen den im Parallelabstand zueinander angeordneten Abstreifleisten (3, 4, 21) Schmutzdurchtrittsöffnungen für den Durchtritt des abgestreiften Schmutzes aufweisen bzw. bilden.

14. Fußabstreifer nach einem der Ansprüche 1 bis 13, **dadurch gekennzeichnet, daß** sein Halteteil (2) von zwei von der Anschlußseite zum freien Ende (7) hin V-förmig gegeneinander konvergierenden Schenkeln (5, 6) gebildet ist, die am freien Ende (7) und/oder im Zwischenbereich zwischen der Anschlußseite und dem freien Ende (7) durch einen oder mehrere vertikale Zwischenstege (8) verbunden sind, wobei an dem zum freien Ende (7) hin geneigten Schenkel (5) die Abstreifleisten (3, 4, 21) in der Höhe gestaffelt angeordnet sind.

15. Fußabstreifer nach einem der Ansprüche 1 bis 14, **dadurch gekennzeichnet, daß** sein Halteteil (2) mit von der Anschlußseite zum freien Ende hin etwa V-förmig gegeneinander konvergierenden Schenkeln (5, 6) gebildet ist, von denen der obere Schenkel (5) die eine Innenöffnung (9) quer überbrückenden Abstreifleisten (3, 4, 21) trägt, während der untere Schenkel (6) von einem oder mehreren Stützschenkeln (20) gebildet ist.

16. Fußabstreifer nach Anspruch 14 oder 15, **dadurch gekennzeichnet, daß** der obere Schenkel (5), in Draufsicht, etwa rahmenförmig ausgebildet ist, wobei die Abstreifleisten (3 4, 21) die Innenöffnung (9) des Schenkels (5) übergreifen und in ihren Endbereichen mit den äußeren Randteilen (10) des Schenkels (5) verbunden sind.

17. Fußabstreifer nach einem der Ansprüche 14 bis 16, **dadurch gekennzeichnet, daß** der einen Stützschenkel bildende untere Schenkel (6) des Halteteils (2) etwa rahmenförmig mit Innenöffnung (9) für den Durchtritt des Abstreifschmutzes ausgebildet ist.

18. Fußabstreifer nach einem der Ansprüche 14 bis 17, **dadurch gekennzeichnet, daß** der untere Stützschenkel (6) ebenfalls Träger von Abstreifleisten (3, 4, 21) ist.

19. Fußabstreifer nach einem der Ansprüche 1 bis 18, **dadurch gekennzeichnet, daß** sein Halteteil (2) an der Außenkontur mindestens eine Seitenbürstenleiste (23) aufweist.

20. Fußabstreifer nach Anspruch 19, **dadurch gekennzeichnet, daß** der die Abstreifleisten (3, 4, 21) aufweisende obere Schenkel (5) des Halteteils (2) an seinen beiden Seitenrändern jeweils eine Seitenbürstenleiste (23) aufweist.

21. Fußabstreifer nach Anspruch 19 oder 20, **dadurch gekennzeichnet, daß** die Seitenkontur des Halteteils (2) bzw. seines oberen Schenkels (5) nach außen konvex bogenförmig ausgeführt ist und eine bogenförmige Seitenbürstenleiste (23) aufweist.

22. Fußabstreifer nach Anspruch 20 oder 21, **dadurch gekennzeichnet, daß** die beiden Seitenbürstenleisten (23) sich jeweils von einer in Nähe der Anschlußseite des Halteteils (2) befindlichen Stelle bis in Nähe einer am freien Ende des Halteteils (2) angeordneten Abstreifleiste (4) erstrecken.

23. Fußabstreifer nach einem der Ansprüche 1 bis 22, **dadurch gekennzeichnet, daß** sein Halteteil (2) bzw. seine Schenkel an der Anschlußseite mit nach oben über die Ebene der Abstreifleisten (3, 4, 21) und mit gegenüber dieser Ebene nach unten gerichteten Ansätzen, Flanschen, Randleisten, Anschlußleisten (11, 12) für den Anschluß an der Wand od.dgl. versehen sind.

24. Fußabstreifer nach einem der Ansprüche 4 bis 23, **dadurch gekennzeichnet, daß** die Abstreifleisten (3, 4, 21) des einteiligen Kunststoff-Fußabstreifers aus zur Unterseite offenen etwa U-förmigen Profilteilen bestehen.

25. Fußabstreifer nach einem der Ansprüche 1 bis 24, **dadurch gekennzeichnet, daß** er mit einer Aufnahme oder Halterung für einen Schmutzauffangbehälter versehen ist.

26. Fußabstreifer nach einem der Ansprüche 1 bis 25, **dadurch gekennzeichnet, daß** er mit einer Innenbeleuchtung versehen ist.

27. Fußabstreifer mit an einem Halteteil im Parallelabstand zueinander angeordneten Abstreifleisten, **dadurch gekennzeichnet, daß** der mit seinem Halteteil (2) und den Abstreifleisten aus einem einstückigen Kunststoffteil bestehende Fußabstreifer mit als Bürstenleisten (21) ausgebildeten Abstreifleisten in Kombination mit einer oder mehreren borstenfreien Abstreifleisten, vorzugsweise solchen (4) mit durchgehender Abstreifkante (4'), versehen ist.
